# EUROPÄISCHE PATENTSCHRIFT

(11) **EP 3 033 500 B1**
(45) Veröffentlichungstag und Bekanntmachung des Hinweises auf die Patenterteilung: **29.03.2017**
(21) Anmeldenummer: 14747683.2
(22) Anmeldetag: 06.08.2014
(51) Int. Cl.: F01L 3/02, F01L 3/20

(54) **LEICHTMETALLEINLASSVENTIL**
LIGHTWEIGHT METAL INLET VALVE
SOUPAPE D'ADMISSION EN MÉTAL LÉGER

(30) Priorität: 14.08.2013 DE 102013216188
(43) Veröffentlichungstag der Anmeldung: 22.06.2016
(73) Patentinhaber: Mahle International GmbH, 70376 Stuttgart (DE)
(72) Erfinder: LEHRKAMP, Arvid, 71364 Winnenden (DE); PUCK, Alexander, 73734 Esslingen (DE)
(74) Vertreter: BRP Renaud & Partner mbB Rechtsanwälte Patentanwälte Steuerberater
(86) Internationale Anmeldenummer: PCT/EP2014/066936
(87) Internationale Veröffentlichungsnummer: WO 2015/022252

(56) Entgegenhaltungen:
- EP-A1- 1 462 621
- EP-A1- 2 540 998
- EP-A2- 1 174 593
- WO-A1-2006/086571
- DE-C1- 10 204 122
- GB-A- 123 416
- GB-A- 168 115
- GB-A- 321 321
- GB-A- 419 213
- GB-A- 440 206
- GB-A- 505 467
- GB-A- 571 554
- GB-A- 191 216 444
- US-A- 5 169 460
- US-A- 6 009 843
- US-A1- 2009 282 675

## Beschreibung

Die vorliegende Erfindung betrifft ein Leichtmetalleinlassventil für eine Brennkraftmaschine. Die Erfindung betrifft außerdem eine Brennkraftmaschine mit zumindest einem derartigen Leichtmetalleinlassventil.

Einlassventile von Benzinmotoren sind vergleichsweise moderaten Bauteiltemperaturen von beispielsweise 350-400°C ausgesetzt. Für diesen Anwendungsfall können deshalb auch Aluminiumeinlassventile bzw. generell Leichtmetalleinlassventile eingesetzt werden. Nachteilig, insbesondere bei Aluminiumeinlassventilen, ist dabei jedoch deren geringere Festigkeit im Vergleich zu Stahl.

Aus der DE 102 04 122 C1 ist ein gattungsgemäßes Leichtmetalleinlassventil für eine Brennkraftmaschine mit einem Ventilschaft und einem Ventilteller bekannt, wobei der Ventilteller eine konvex gewölbte Ventiltellerfläche aufweist.

Aus der WO 2006/086571 A1 und der GB 1 23 416 A1 sind ebenfalls gattungsgemäße Einlassventile bekannt.

Auch aus der GB 440206 A ist ein Leichtmetalleinlassventil für eine Brennkraftmaschine mit einem Ventilschaft und einem Ventilteller bekannt, welcher eine konvex gewölbte Ventiltellerfläche besitzt.

Die vorliegende Erfindung beschäftigt sich daher mit dem Problem, ein Leichtmetalleinlassventil anzugeben, welches in Brennkraftmaschinen eingesetzt werden kann.

Dieses Problem wird erfindungsgemäß durch die Gegenstände der unabhängigen Ansprüche gelöst. Vorteilhafte Ausführungsformen sind Gegenstand der abhängigen Ansprüche.

Die vorliegende Erfindung beruht auf dem allgemeinen Gedanken, ein Leichtmetalleinlassventil, insbesondere ein Aluminiumeinlassventil, durch eine Abkehr von einem bisher bei Stahlventilen üblichem Design nunmehr für den Einsatz bei Benzinmotoren tauglich zu machen und mit einer speziellen, Hochleistungsaluminiumlegierung zu verwenden. Erfindungsgemäß weist deshalb das Leichtmetalleinlassventil für eine Brennkraftmaschine neben einem Ventilschaft auch einen Ventilteller mit einer im Unterschied zu bisherigen Ventilen aus Stahl nunmehr konvex gewölbten Ventiltellerfläche auf. Durch die konvex gewölbte Ventiltellerfläche kann die Geometrie bzw. das Design so robust auslegt werden, wie es für den Einsatz des Leichtmetalleinlassventils in Benzinmotoren erforderlich ist. Selbstverständlich kann die Festigkeit auch noch durch Variation einzelner Legierungsbestandteile des Werkstoffs des Leichtmetalleinlassventils optimiert werden. Besonders zielführend war hierbei eine Bombierung der Ventiltellerfläche, so dass dieser in der Mitte um ca. 0,5-2 mm höher ist als am Rand des Ventiltellers. Erfindungsgemäß ist das Leichtmetalleinlassventil aus einer Legierung mit folgenden Bestandteilen zusammengesetzt, Si 23-27 Vol.-%, Fe 3-4 Vol.-%, Ni 2,5-3,5 Vol.-%, Mg 0,3-0,7 Vol.-%, Mn 0,3-0,7 Vol.-%, Ti max. 0,5 Vol.-%, Zr max. 0,5 Vol.-%, Cr max. 0,5 Vol.-% und Rest Al oder aus einer Legierung mit folgenden Bestandteilen, Ni 4-6 Vol.-%, Fe 1,5-3,5 Vol.-%, Cu 1,5-3,5 Vol.-%, Mn 0,5-1,5 Vol.-%, Mg 0,4-0,8 Vol.-%, Ti 0,4-0,8 Vol.%, Zr 0,5-1,0 Vol.-%, Mo 0,6-1,0 Vol.-% und Rest AI.

Um die Robustheit der Ventilauslegung des erfindungsgemäßen Leichtmetallventils weiter steigern zu können, sollte der Hohlkehlwinkel α der Ventilhohlkehle größer als 30° sein.

Zweckmäßig ist das Leichtmetalleinlassventil aus Aluminium ausgebildet bzw. einer Legierung davon und besitzt demzufolge ein deutlich geringeres Gewicht als ein vergleichbares Ventil aus Stahl, was sich besonders günstig bei den schnellen Translationsbewegungen beim Betrieb der Brennkraftmaschine bemerkbar macht.

Weiterhin kann durch die, im Vergleich zu Stahl, höhere Wärmeleitfähigkeit der Aluminiumlegierung eine Temperaturabsenkung im Ventilkopf, besonders der Ventiltellerfläche, erzielt werden.

Bei einer vorteilhaften Weiterbildung der erfindungsgemäßen Lösung ist das Leichtmetallventil aus einer Aluminiumlegierung ausgebildet, die eine Mindestzugfestigkeit von 200 MPa bei 300°C, 150 MPa bei 350°C und 85 MPa bei 400°C aufweist. Eine derartige Mindestzugfestigkeit bei diesen Temperaturen ermöglicht den Einsatz derartiger Leichtmetalleinlassventile in Benzinmotoren.

Zweckmäßig ist das Leichtmetallventil ganz oder zumindest teilweise beschichtet, beispielsweise mit Chrom oder Nickel oder nitriert oder mit einer Keramikbeschichtung, insbesondere mit Titandioxid. Chrom- und Nickelbeschichtungen und Nitrierschichten sind bereits als Stand der Technik bekannte Verschleißschutzschichten. Eine Neuerung stellt die Beschichtung eines Aluminiumeinlassventils mit Keramik dar, die ebenfalls die Funktionsflächen des Ventils vor Verschleiß schützen soll. Die Funktionsflächen sind der Ventilsitz, der Ventilschaft, die Ventilrillen und die Schaftendfläche. Eine besonders vorteilhafte Verschleißschutzschicht mit Keramikbeschichtung ergibt sich bei einem Hartanodisieren des Aluminiums mit der gleichzeitigen Einbettung von Nanokeramikpartikeln. Die sich dabei ergebende Keramikbeschichtung ist eine mikrovemetzte Nanostruktur-Korrundschicht die eine sehr hohe Härte aufweist und das Ventil so panzern kann.

Weitere wichtige Merkmale und Vorteile der Erfindung ergeben sich aus den Unteransprüchen, aus der Zeichnung und aus der zugehörigen Figurenbeschreibung anhand der Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein bevorzugtes Ausführungsbeispiel der Erfindung ist in der Zeichnung dargestellt und wird in der nachfolgenden Beschreibung näher erläutert.

Die einzige Fig. 1 zeigt ein erfindungsgemäßes Leichtmetallventil im Bereich eines Ventilschafts und eines Ventiltellers.

Entsprechend der Fig. 1, weist ein erfindungsgemäßes Leichtmetalleinlassventil 1 für eine im Übrigen nicht gezeigte Brennkraftmaschine einen Ventilschaft 2 sowie einen sich daran über eine Ventilkehle 3 anschließenden Ventilteller 4 auf. Der Ventilteller 4 besitzt erfindungsgemäß eine konvex gewölbte Ventiltellerfläche 5, wobei die gewölbte Ventiltellerfläche 5 in der Mitte um 0,5 mm < a < 2,0 mm höher ist als am Rand. Die konvexe Überhöhung a liegt somit zwischen 0,5 und 2,0 mm. Generell ist das erfindungsgemäße Leichtmetalleinlassventil 1 aus Aluminium bzw. einer Aluminiumlegierung hergestellt, die die folgenden Bestandteile aufweist: Silizium 23-27 Vol.-%, Eisen 3-4 Vol.-%, Nickel 2,5-3,5 Vol.-%, Magnesium 0,3-0,7 Vol.-%, Titan maximal 0,5 Vol.-%, Zirconium maximal 0,5 Vol.-%, Chrom maximal 0,5 Vol.-% und dem Rest Aluminium.

Eine alternative Aluminiumlegierung für das erfindungsgemäße Leichtmetalleinlassventil 1 weist folgende Bestandteile auf: Nickel 4-6 Vol.-%, Eisen 1,5-3,5 Vol.-%, Kupfer 1,5-3,5 Vol.-%, Mangan 0,5-1,5 Vol.-%, Magnesium 0,4-0,8 Vol.-%, Titan 0,4-0,8 Vol.-%, Zirconium 0,5-1,0 Vol.-%, Molybdän 0,6-1,0 Vol.-% und Rest Aluminium.

Eine mögliche Aluminiumlegierung für das erfindungsgemäße Leichtmetalleinlassventil 1 besitzt vorzugsweise eine Mindestzugfestigkeit von 200 MPa bei 300°C, 150 MPa bei 350°C und 85 MPa bei 400°C. Darüber hinaus ist es auch denkbar, dass das erfindungsgemäße Leichtmetalleinlassventil 1 zumindest teilweise beschichtet ist, insbesondere mit Chrom oder Nickel. Ebenso denkbar ist, dass das Leichtmetalleinlassventil 1 ganz oder zumindest teilweise eine Keramikbeschichtung aufweist, insbesondere eine Titandioxid enthaltende Keramikbeschichtung bzw. eine hartanodisierte Oberfläche mit eingebetteten Nanokeramikpartikeln.

In der gewölbten Ventiltellerfläche 5, die maßgeblich für die Festigkeitssteigerung des Leichtmetalleinlassventils 1 verantwortlich ist und der überhaupt erst einen Einsatz desselben in einer Brennkraftmaschine ermöglicht, kann zusätzlich ein Hohlkehlwinkel α zwischen einer durch den Rand der Ventiltellerfläche 5 definierten Ventiltellerflächenebene 6 und einer Tangente 8 an die Ventilkehle 3 größer als 30° sein. Durch den vergleichsweise großen Hohlkehlwinkel α wird ein vergleichsweise gedrungener Ventilteller 4 und ein vergleichsweise langsamer Übergang in den Ventilschaft 2 erreicht, wodurch eine geometrische Form erzielbar ist, die die Robustheit der Auslegung des Leichtmetallventils 1 erhöht.

Der zylindrische Teil des Ventilschafts 2 kann üblicherweise einen Durchmesser d zwischen 5,5 mm und 7,0 mm aufweisen, wobei auch denkbar ist, dass der Durchmesser d am Übergang vom Hohlkehlradius R zum zylindrischen Teil des Ventilschafts konisch abnimmt. Der Ventilkopf 4 besitzt vorzugsweise einen Radius r, der größer ist als 15 mm.

Mit dem erfindungsgemäßen Leichtmetalleinlassventil, welches üblicherweise als Aluminiumeinlassventil ausgebildet ist, rein theoretisch aber auch aus einem anderen Leichtmetall ausgebildet sein kann, ist erstmals durch die gewählte geometrische Form des Leichtmetalleinlassventils 1 dessen Einsatz in einem Benzinmotor möglich. Die bisher von Stahlventilen bekannte geometrische Form ermöglicht keine ausreichend hohe Robustheit der Auslegung. Diese wird erfindungsgemäß durch die bombierte, d.h. konvex nach außen gewölbte Ventiltellerfläche 5, und den vergleichsweise großen Hohlkehlwinkel α erreicht, der für den langsamen Übergang zwischen dem Ventilteller 4 in die Ventilkehle 3 und damit die vergleichsweise gedrungene Form der Ventilkehle 3 steht.

## Patentansprüche

1. Leichtmetalleinlassventil (1) für eine Brennkraftmaschine mit einem Ventilschaft (2) und einem Ventilteller (4) mit einer konvex gewölbten Ventiltellerfläche (5),
**dadurch gekennzeichnet,**
- **dass** das Leichtmetalleinlassventil (1) aus einer Legierung mit folgenden Bestandteilen zusammengesetzt ist, Si 23-27 Vol.-%, Fe 3-4 Vol.-%, Ni 2,5-3,5 Vol.-%, Mg 0,3-0,7 Vol.-%, Mn 0,3-0,7 Vol.-%, Ti max. 0,5 Vol.-%, Zr max. 0,5 Vol.-%, Cr max. 0,5 Vol.-% und Rest Al, oder
- **dass** das Leichtmetalleinlassventil (1) aus einer Legierung mit folgenden Bestandteilen zusammengesetzt ist, Ni 4-6 Vol.-%, Fe 1,5-3,5 Vol.-%, Cu 1,5-3,5 Vol.-%, Mn 0,5-1,5 Vol.-%, Mg 0,4-0,8 Vol.-%, Ti 0,4-0,8 Vol.-%, Zr 0,5-1,0 Vol.-%, Mo 0,6-1,0 Vol.-% und Rest Al.

2. Leichtmetalleinlassventil nach Anspruch 1 **dadurch gekennzeichnet,**
**dass** der gewölbte Ventiltellerfläche (5) in der Mitte um 0,5 mm < a < 2,0 mm höher ist als am Rand.

3. Leichtmetalleinlassventil nach einem der Ansprüche 1 oder 2
**dadurch gekennzeichnet,**
**dass** der Hohlkehlwinkel α zwischen einer durch den Rand der Ventiltellerfläche (5) definierten Ebene der Ventiltellerfläche (6) und einer Tangente (7) an eine Ventilhohlkehle (3) größer als 30° ist.

4. Leichtmetalleinlassventil nach einem der vorhergehenden Ansprüche,
**dadurch gekennzeichnet,**
**dass** der Ventilschaft (2) einen Durchmesser von 5,5 mm < d < 7,0 mm aufweist.

5. Leichtmetalleinlassventil nach einem der Ansprüche 1 bis 4,
**dadurch gekennzeichnet,**
**dass** das Leichtmetalleinlassventil (1) eine Mindestzugfestigkeit von 200 MPa bei 300 °C, 150 MPa bei 350°C und 85 MPa bei 400°C aufweist.

6. Leichtmetalleinlassventil nach einem der vorhergehenden Ansprüche,
**dadurch gekennzeichnet,**
a. **dass** das Leichtmetalleinlassventil (1) ganz oder zumindest teilweise beschichtet ist, insbesondere mit Cr, oder Ni, oder nitriert ist,
b. **dass** das Leichtmetallventil (1) ganz oder zumindest teilweise eine Keramikbeschichtung aufweist, insbesondere TiO₂.

7. Leichtmetalleinlassventil nach einem der vorhergehenden Ansprüche,
**dadurch gekennzeichnet,**
**dass** das Leichtmetallventil (1) ganz oder zumindest teilweise hartanodisiert ist wobei die Beschichtung eingebettete Nanokeramikpartikel aufweist.

8. Leichtmetalleinlassventil nach einem der Ansprüche 1 bis 7,
**dadurch gekennzeichnet,**
**dass** der Hohlkehlradius R größer als 15 mm ist.

9. Brennkraftmaschine mit zumindest einem Leichtmetalleinlassventil (1) nach einem der Ansprüche 1 bis 8.

## Claims

1. Lightweight metal inlet valve (1) for an internal combustion engine with a valve stem (2) and a valve head (4) having a convexly curved valve head surface (5), **characterized in that**
- the lightweight metal inlet valve (1) is composed of an alloy with the following components, Si 23-27 Vol.-%, Fe 3-4 Vol.-%, Ni 2.5-3.5 Vol.-%, Mg 0.3-0.7 Vol.-%, Mn 0.3-0.7 Vol.-%, Ti max. 0.5 Vol.-%, Zr max. 0.5 Vol.-%, Cr max. 0.5 Vol.-% and the remainder Al, or
- the lightweight metal inlet valve (1) is composed of an alloy with the following components, Ni 4-6 Vol.-%, Fe 1.5-3.5 Vol.-%, Cu 1.5-3.5 Vol.-%, Mn 0.5-1.5 Vol.-%, Mg 0.4-0.8 Vol.-%, Ti 0.4-0.8 Vol.-%, Zr 0.5-1.0 Vol.-%, Mo 0.6-1.0 Vol.-% and the remainder Al.

2. Lightweight metal inlet valve according to claim 1,
**characterized in that**
the center of the curved valve head surface (5) is higher by 0.5 mm < a < 2.0 mm than at the edge.

3. Lightweight metal inlet valve according to any of claims 1 or 2,
**characterized in that**,
the throat angle α between a level of the valve head surface (6) which is defined by the edge of the valve head surface (5) and a tangent (7) to a valve throat (3) is greater than 30°.

4. Lightweight metal inlet valve according to any of the preceding claims,
**characterized in that**,
the valve stem (2) has a diameter of 5.5 mm < d < 7.0 mm.

5. Lightweight metal inlet valve according to any of claims 1 to 4,
**characterized in that**
the lightweight metal inlet valve (1) has a minimum tensile strength of 200 MPa at 300°C, 150 MPa at 350°C and 85 MPa at 400°C.

6. Lightweight metal inlet valve according to any of the preceding claims,
**characterized in that**,
a. the lightweight metal inlet valve (1) is entirely or at least partially coated, in particular with Cr, or Ni, or is nitrided,
b. the lightweight metal inlet valve (1) has entirely or at least partially a ceramic coating, in particular TiO₂.

7. Lightweight metal inlet valve according to any of the preceding claims,
**characterized in that**
the lightweight metal inlet valve (1) is entirely or at least partially hard anodized, wherein the coating comprises embedded nanoceramic particles.

8. Lightweight metal inlet valve according to any of claims 1 to 7,
**characterized in that**,
the throat radius R is greater than 15 mm.

9. Internal combustion engine with at least one lightweight metal inlet valve (1) according to any of claims 1 to 8.

## Revendications

1. Soupape d'admission en métal léger (1) pour un moteur à combustion interne avec une queue de soupape (2) et une tête de soupape (4) avec une surface de tête de soupape (5) bombée de manière convexe,
**caractérisée en ce**
- **que** la soupape d'admission en métal léger (1) est composée d'un alliage avec les constituants suivants, 23-27 % en vol. de Si, 3-4 % en vol. de Fe, 2,5-3,5 % en vol. de Ni, 0,3-0,7 % en vol. de Mg, 0,3-0,7 % en vol. de Mn, max. 0,5 % en vol. de Ti, max. 0,5 % en vol. de Zr, max. 0,5 % en vol. de Cr et le reste d'Al, ou
- **que** la soupape d'admission en métal léger (1) est composée d'un alliage avec les constituants suivants, 4-6 % en vol. de Ni, 1,5-3,5 % en vol. de Fe, 1,5-3,5 % en vol. de Cu, 0,5-1,5 % en vol. de Mn, 0,4-0,8 % en vol. de Mg, 0,4-0,8 % en vol. de Ti, 0,5-1,0 % en vol. de Zr, 0,6-1,0 % en vol. de Mo et le reste d'Al.

2. Soupape d'admission en métal léger selon la revendication 1,
**caractérisée en ce**
**que** la surface de tête de soupape (5) bombée est plus haute au centre de 0,5 mm < a < 2,0 mm que sur le bord.

3. Soupape d'admission en métal léger selon l'une quelconque des revendications 1 ou 2,
**caractérisée en ce**
**que** l'angle de congé α entre un plan, défini par le bord de la surface de tête de soupape (5), de la surface de tête de soupape (6) et une tangente (7) au niveau d'un congé de soupape (3) est supérieur à 30 °.

4. Soupape d'admission en métal léger selon l'une quelconque des revendications précédentes,
**caractérisée en ce**
**que** la queue de soupape (2) présente un diamètre de 5,5 mm < d < 7,0 mm.

5. Soupape d'admission en métal léger selon l'une quelconque des revendications 1 à 4,
**caractérisée en ce**
**que** la soupape d'admission en métal léger (1) présente une résistance à la traction minimale de 200 MPa à 300 °C, de 150 MPa à 350 °C et de 85 MPa à 400 °C.

6. Soupape d'admission en métal léger selon l'une quelconque des revendications précédentes,
**caractérisée en ce**
a. **que** la soupape d'admission en métal léger (1) est revêtue en totalité ou au moins en partie, en particulier de Cr, ou de Ni, ou est nitrurée,
b. **que** la soupape en métal léger (1) présente en totalité ou au moins en partie un revêtement en céramique, en particulier de TiO₂.

7. Soupape d'admission en métal léger selon l'une quelconque des revendications précédentes,
**caractérisée en ce**
**que** la soupape en métal léger (1) a été soumise en totalité ou au moins en partie à une anodisation dure, dans laquelle le revêtement présente des nanoparticules de céramique incorporées.

8. Soupape d'admission en métal léger selon l'une quelconque des revendications 1 à 7,
**caractérisée en ce**
**que** le rayon de congé R est supérieur à 15 mm.

9. Moteur à combustion interne avec au moins une soupape d'admission en métal léger (1) selon l'une quelconque des revendications 1 à 8.
